# EUROPÄISCHE PATENTSCHRIFT

(11) **EP 0 385 056 B1**
(45) Veröffentlichungstag und Bekanntmachung des Hinweises auf die Patenterteilung: **01.12.1993**
(21) Anmeldenummer: 90100073.7
(22) Anmeldetag: 03.01.1990
(51) Int. Cl.: B27F 1/02, B23Q 3/00

(54) **Fräsmaschine zum Längsprofilieren von Rahmenhölzern für Fenster oder Türen**
Milling machine for longitudinally profiling wooden frame members for windows or doors
Fraiseuse pour le profilage longitudinal des cadres en bois pour fenêtres ou portes

(30) Priorität: 03.03.1989 DE 3906921
(43) Veröffentlichungstag der Anmeldung: 05.09.1990
(73) Patentinhaber: Hirsch, Wilhelm, D-72793 Pfullingen (DE)
(72) Erfinder: Hirsch, Wilhelm, D-72793 Pfullingen (DE)
(74) Vertreter: Liebau, Gerhard, Dipl.-Ing.

(56) Entgegenhaltungen:
- CH-A- 291 579
- DE-A- 3 317 409
- DE-U- 8 610 914
- US-A- 3 664 394
- US-A- 4 557 303

## Beschreibung

Die Erfindung betrifft eine Fräsmaschine zum Längsprofilieren von Rahmenhölzern für Fenster oder Türen, mit einem, eine horizontale Auflagefläche aufweisenden Werkstücktisch, mit mindestens einer in einem gegenüber dem Werkstücktisch vertikal verstellbaren Spindelgehäuse gelagerten, vertikalen Werkzeugspindel, die mehrere übereinander angeordnete Fräswerkzeugsätze trägt, von denen jeweils einer durch Höhenverstellung des Spindelgehäuses in Arbeitsstellung bringbar ist, mit je einer zu beiden Seiten der Werkzeugspindel angeordneten Führungsleiste, die eine vertikale Anlagefläche für das Rahmenholz aufweist und senkrecht zu ihrer Anlagefläche gegenüber der Werkzeugspindel verstellbar ist, und mit je einer jeder Führungsleiste zugeordneten, mit der Anlagefläche fluchtenden Führungszunge, deren freies Ende in Arbeitsstellung des jeweiligen Fräswerkzeugsatzes in dessen größtmögliche Nähe reicht.

Fräsmaschinen dieser Art dienen zum Längsprofilieren von Rahmenhölzern für Fenster und Türen. Die Rahmenhölzer weisen an der Innenseite und an der Außenseite unterschiedliche Profile auf, wobei die Profile an den horizontalen Rahmenteilen auch noch von denen der vertikalen Rahmenteile abweichen können. Außerdem sind die Profile der Rahmenhölzer für den Flügelrahmen und den Blendrahmen unterschiedlich. Damit an den Rahmenhölzern nacheinander die verschiedenen Profile ohne Werkzeugwechsel gefräst werden können, sind auf der Werkzeugspindel mehrere Fräswerkzeugsätze angeordnet, von denen jeweils einer durch Höhenverstellung des Spindelgehäuses in Arbeitsstellung bringbar ist. In der Praxis werden derartige Werkzeugspindeln auch als "Hubspindeln" bezeichnet. Da auf einer Werkzeugspindel meist nur drei oder vier verschiedene Fräswerkzeugsätze Platz haben, die Anzahl der zu fräsenden Profile jedoch in der Regel größer ist, sind bei ein und derselben Maschine meist mehrere höhenverstellbare Werkzeugspindeln vorhanden. Damit beim Profilieren eines Rahmenholzes die Fräswerkzeugsätze der übrigen Werkzeugspindeln nicht stören, können die Spindelgehäuse dieser gerade nicht benutzten Werkzeugspindeln gegenüber den Führungsleisten so weit horizontal zurückverstellt werden, daß auch die Fräser mit dem größten Arbeitsdurchmesser nicht mehr über die durch die Anlageflächen verlaufende Vertikalebene vorstehen. Es wäre auch denkbar, die nicht benutzten Werkzeugspindeln unter die Auflagefläche des Werkstücktisches abzusenken.

Bei bekannten Fräsmaschinen der eingangs erwähnten Art sind zu beiden Seiten jeder Werkzeugspindel Führungsleisten vorhanden, an deren vertikale Anlageflächen das Rahmenholz während seiner Längsverschiebung angedrückt wird. Um hierbei eine optimale Führung auch von kurzen Rahmenhölzern zu erreichen, sind an den der Werkzeugspindel zugekehrten Enden der Führungsleisten Führungszungen angeschraubt. Die freien Enden dieser Führungszungen sollen sich in größtmögliche Nähe des jeweils in der Arbeitsstellung befindlichen Fräswerkzeugsatzes erstrecken, damit die Öffnung, die zwischen den einander zugekehrten Enden der Führungszungen verbleibt, möglichst klein ist, da das Rahmenholz im Bereich der Öffnung nicht geführt ist. Um eine möglichst kleine Öffnung zwischen den einander zugekehrten Enden der Führungszungen zu erreichen, hat man diese aus Kunststoff oder verleimtem Schichtholz hergestellt. Die Öffnung wird dann durch den jeweils in Arbeitsstellung befindlichen Fräswerkzeugsatz in die Führungszungen gefräst, wenn die Werkzeugspindel gegenüber den Führungsleisten aus ihrer rückwärtigen Ruhestellung horizontal nach vorne in ihre Arbeitsstellung verschoben wird. Da jedoch die einzelnen Fräswerkzeugsätze aus Fräsern mit ganz unterschiedlichen Durchmessern und auch unterschiedlichen Arbeitsbreiten zusammengesetzt sind und die verschiedenen Fräswerkzeugsätze nacheinander zum Einsatz kommen, ist die Öffnungsweite zwischen den freien Enden der Führungszungen schließlich abhängig von dem Fräser mit dem größten Arbeitsdurchmesser. Diese Öffnungsweite ist verhältnismäßig groß und kürzere Rahmenhölzer werden dann bei ihrer Längsverschiebung nicht mehr exakt geführt. Eine zu große Öffnungsweite ergibt sich auch dann, wenn die Werkzeugspindel nur höhenverstellt wird und nicht vor- und zurückbewegt wird. In diesem Fall werden dann die Führungszungen auf ihrer ganzen Höhe von dem Fräser mit dem größten Durchmesser weggefräst.

Der Erfindung liegt nun die Aufgabe zugrunde, eine Fräsmaschine zum Längsprofilieren von Rahmenhölzern für Fenster oder Türen der eingangs erwähnten Art zu schaffen, bei der die Öffnungsweite zwischen den freien Enden der Führungszungen so klein wie möglich ist, um eine optimale Führung der Rahmenhölzer sicherzustellen, wobei gleichzeitig auch eine bessere Staub- und Späneabsaugung gewährleistet sein soll.

Dies wird nach der Erfindung dadurch erreicht,
daß zwischen jeder Führungsleiste und der zugeordneten Führungszunge je ein Führungszungenträger vorgesehen ist, der an der zugehörigen Führungsleiste mittels einer Führungseinrichtung vertikal verschiebbar so geführt ist, daß die an ihm angeordnete Führungszunge stets mit der Anlagefläche der zugeordneten Führungsleiste fluchtet,
daß der Führungszungenträger synchron mit dem Spindelgehäuse höhenverstellbar ist,
und daß die Führungszungen sich in Höhenrichtung über alle übereinander angeordneteFräswerkzeugsätze erstrecken und mehrere, entsprechend den einzelnen Fräsern der Fräswerkzeugsätze abgestufte, dem Arbeitsdurchmesser und der Arbeitsbreite der zugeordneten Fräser eng angepaßte Ausschnitte aufweisen, durch welche der jedem Ausschnitt zugeordnete Fräser mit einem Teil seines Durchmessers hindurchtreten und über die Führungszungen nach außen vorstehen kann.

Die Erfindung geht also von dem Gedanken aus, die Führungszungen zunächst so hoch auszubilden, daß sie sich über alle übereinander angeordneten Fräswerkzeugsätze erstrecken und dann die Führungszungen jeweils synchron mit der Werkzeugspindel bzw. den darauf angeordneten Fräswerkzeugsätzen auf- und abzubewegen. Ein bestimmter Bereich der Führungszunge bleibt also stets in der gleichen Höhe des diesem Bereich zugeordneten Fräswerkzeugsatzes. Die in den Führungszungen zum Durchtritt der Fräser erforderlichen Aussparungen können damit optimal den jeweiligen Arbeitsdurchmessern und Arbeitsbreiten der einzelnen Fräser angepaßt werden. Diese Anpassung erfolgt zweckmäßig dadurch, daß die Ausschnitte in der Führungszunge unmittelbar durch den einem bestimmten Bereich der Führungszunge zugeordneten Fräswerkzeugsatz gefräst sind.

Da bei der erfindungsgemäßen Fräsmaschine, die zum teilweisen Durchtritt eines Fräsers erforderlichen Ausschnitte dem Fräserdurchmesser und der Arbeitsbreite jeweils exakt angepaßt sind, ist die Öffnungsweite zwischen den einander zugekehrten Enden der beiden Führungszungen so klein wie nur irgend möglich. Dies bedeutet, daß die Rahmenhölzer bei ihrer Verschiebung bis in die unmittelbare Nähe der Fräswerkzeugsätze abgestützt sind und eine dementsprechend gute Führung erhalten. In bezug auf diese exakte Führung der Rahmenhölzer ist es auch wichtig, daß die Führungszungen, genauer gesagt, ihre dem Rahmenholz zugekehrten vertikalen Anlageflächen, auch exakt mit der Anlagefläche der zugehörigen Führungsleiste fluchten, die ihrerseits zur Einstellung der Spanabnahme horizontal verstellbar ist. Um ein exaktes Fluchten von Führungszunge und der Anlagefläche der zugeordneten Führungsleiste trotz Verstellbarkeit derselben zu erreichen, ist der Führungszungenträger an der zugehörigen Führungsleiste mittels einer Führungseinrichtung vertikal verschiebbar geführt. Da sich bei der erfindungsgemäßen Ausgestaltung die Führungszungen über die gesamte Höhe der übereinander angeordneten Fräswerkzeugsätze einer Werkzeugspindel erstrecken und da außerdem die Ausschnitte in den Führungszungen optimal klein gehalten werden können, bilden die Führungszungen sozusagen eine vollkommen geschlossene Abschlußwand, wobei auch die durch die Ausschnitte gebildeten Öffnungen durch die einzelnen Fräser geschlossen sind. Diese in sich geschlossene Abschlußwand kann Bestandteil einer die Fräswerkzeugsätze hinten umschließenden Absaughaube sein, wobei Teile der Führungszungenträger seitliche Begrenzungswände bilden können. Die gemäß der Erfindung ausgestalteten Führungszungen gewährleisten damit auch eine bessere Staub- und Späneabsaugung und haben damit auch eine zweite wichtige Funktion.

Eine besonders vorteilhafte Ausgestaltung der Erfindung besteht darin, daß der Führungszungenträger mit dem Spindelgehäuse über eine Mitnahmeeinrichtung mechanisch gekuppelt ist. Durch diese direkte mechanische Kupplung zwischen Führungszungenträger und Spindelgehäuse wird eine besonders einfache und betriebssichere synchrone Höhenverstellung zwischen beiden Teilen sichergestellt. Gegebenenfalls könnte die Höhenverstellung des Führungszungenträgers aber auch über einen separaten Stellmotor erfolgen.

Weitere vorteilhafte Ausgestaltungen der Erfindung sind in weiteren Unteransprüchen gekennzeichnet.

Die Erfindung ist in folgendem, anhand eines in der Zeichnung dargestellten Ausführungsbeispieles näher erläutert. Es zeigen:
- Figur 1: eine Vorderansicht der Maschine im Bereich der Werkzeugspindel und der Führungszungen,
- Figur 2: die zugehörige Draufsicht,
- Figur 3: Einzelheiten der Draufsicht in einem Bereich III der Figur 2 in vergrößertem Maßstab,
- Figur 4: die zugehörige Vorderansicht dieser Einzelheiten.

Die Fräsmaschine zum Längsprofilieren von Rahmenhölzern weist einen Werkstücktisch 1 mit einer horizontalen Auflagefläche 1a auf. In einem gegenüber dem Werkstücktisch 1 vertikal verstellbaren Spindelgehäuse 2 ist eine mittels eines nicht dargestellten Motors antreibbare vertikale Werkzeugspindel gelagert. Diese Werkzeugspindel 3 trägt mehrere übereinander angeordnete Fräswerkzeugsätze 4, 5, 6, von denen jeder einzelne aus mehreren, beim gezeigten Ausführungsbeispiel sind es jeweils drei, Fräsern 4a, 4b, 4c; 5a, 5b, 5c und 6a, 6b, 6c zusammengesetzt ist. Diese in der Zeichnung dargestellten Fräser können je nach Art des zu fräsenden Profils ganz unterschiedliche Arbeitsdurchmesser D1, D2 und D3 und auch ganz unterschiedliche Arbeitsbreiten B1, B2, B3 aufweisen. Es können mehrere derartige Werkzeugspindeln 3 mit Fräswerkzeugsätzen 4, 5, 6 in Abstand nebeneinander an ein und derselben Fräsmaschine vorgesehen sein. Durch Höhenverstellung des Spindelgehäuses 2 kann jeweils einer der Fräswerkzeugsätze 4, 5, 6 in Arbeitsstellung gebracht werden, wobei sich der jeweils unterste Fräser 4c, 5c, 6c dann jeweils etwa in Höhe der Auflagefläche 1a des Werkstücktisches befindet. In Figur 1 ist gerade der unterste Fräswerkzeugsatz 4 in Arbeitsstellung.

Zu beiden Seiten der Werkzeugspindel 3 ist je eine Führungsleiste 7, 8 angeordnet. Jede der Führungsleisten 7, 8 weist eine vertikale Anlagefläche 7a, 8a für das Rahmenholz auf. Die beiden Führungsleisten 7, 8 sind senkrecht zu ihren Anlageflächen 7a, 8a unabhängig voneinander in Pfeilrichtung C verstellbar. Die Verstellbarkeit beträgt etwa 10 mm und dient dazu, die Spanabnahme einzustellen.

Es sind ferner zwei Führungszungen 9, 10 vorgesehen, deren vertikale Anlageflächen 9a, 10a mit den Anlageflächen 7a, 8a der zugehörigen Führungsleisten 7, 8 fluchten müssen. Die Führungszungen 9, 10 erstrecken sich in Höhenrichtung über alle übereinander angeordneten Fräswerkzeugsätze 4, 5, 6, wie aus Figur1 zu entnehmen ist. Zwischen jeder Führungsleiste 7, 8 und der zugehörigen Führungszunge 9, 10 ist je ein Führungszungenträger 11, 12 vorgesehen. Jeder Führungszungenträger 11, 12 ist an der zugehörigen Führungsleiste 7, 8 mittels einer Führungseinrichtung 13, 14 vertikal verschiebbar so geführt, daß die Anlagefläche 9a, 10a der an ihm angeordneten Führungszunge 9, 10 stets mit der Anlagefläche 7a, 8a der zugeordneten Führungsleiste 7, 8 fluchtet. Da die zwischen der Führungsleiste 7 und dem Führungszungenträger 9 angeordnete Führungseinrichtung 13, abgesehen von einer spiegelbildlichen Anordnung, mit der Führungseinrichtung 14 übereinstimmt, die zwischen der Führungsleiste 8 und dem Führungszungenträger 12 vorgesehen ist, wird nachfolgend nur die Führungseinrichtung 13 näher beschrieben. Diese Beschreibung gilt dann sinngemäß auch für die Führungseinrichtung 14. Die Führungseinrichtung 13 weist eine vertikale Führungsschiene 15 auf, die mit dem der Werkzeugspindel 3 zugekehrten Ende der Führungsleiste 7 fest verbunden ist. Mit dem Führungszungenträger 11 ist ein Führungsblock 16 fest verbunden, der mit seinen beiden Schenkeln 16a, 16b die Führungsschiene 15 teilweise umgreift. Um eine exakte und möglichst spielfreie gegenseitige Führung der beiden Teile 15, 16 zu erreichen, sind zwischen dem Führungsblock 16 und der Führungsschiene 15 Gleitplatten 17 angeordnet, die durch die Stellschrauben 18 einstellbar und durch die Halteschrauben 19 gehalten sind.

Jeder Führungszungenträger 11, 12 ist ferner mit dem Spindelgehäuse 2 über eine Mitnahmeeinrichtung 20, 21 mechanisch so gekuppelt, daß die Führungszungenträger 11, 12 synchron mit dem Spindelgehäuse 2 höhenverstellbar sind. Die beiden Mitnahmeeinrichtungen 20, 21 sind gleichartig ausgebildet, weshalb nur die Mitnahmeeinrichtung 20 nachfolgend näher beschrieben ist. Diese weist beim gezeigten Ausführungsbeispiel eine horizontale Mitnahmeplatte 22 auf, die mit dem Spindelgehäuse 2 fest verbunden ist. An der Oberseite dieser Mitnahmeplatte liegt der Führungszungenträger 11 auf. Die Mitnahmeplatte 22 ist mit einem sich senkrecht zur Anlagefläche 7a bzw. 9a erstreckenden Längsschlitz 23 versehen. Ein Gleitkörper 24, der an der Unterseite der Mitnaheplatte anliegt, ist über zwei durch den Längsschlitz 23 hindurchtretende Schrauben 25 mit dem Führungszungenträger 11 verbunden. Hierdurch ist sichergestellt, daß der Führungszungenträger 11 synchron mit dem Spindelgehäuse 2 in Richtung B höhenverstellbar ist, gleichzeitig aber auch eine horizontale Verstellung der Führungsleiste 7 gegenüber der Werkzeugspindel 3 in Richtung C möglich ist.

Zweckmäßig ist der Führungszungenträger 11 auch noch an der Mitnahmeplatte 22 senkrecht zur Anlagefläche 7a bzw. 9a verschiebbar geführt. Dies wird beim gezeigten Ausführungsbeispiel dadurch erreicht, daß der Führungszungenträger 11 mit einem Ansatz 11a in eine Führungsnut 22a der Mitnahmeplatte 22 eingreift. Diese zusätzliche Führung 11a, 22a stellt sicher, daß die am Führungszungenträger 11 befestigte Führungszunge 9 mit ihrer Anlagefläche 9a auch immer mit der Anlagefläche 7a der Führungsleiste 7 fluchtet, auch wenn auf das freie Ende 9b der Führungszunge 9 größere Kräfte einwirken.

Der Führungszungenträger 11, 12 weist im Bereich zwischen den einzelnen Fräswerkzeugsätzen, sowie an seinem oberen und unteren Ende, horizontale Stützrippen 26 auf. Diese Stützrippen 26 dienen einerseits dazu, die Führungszungen 9, 10 auch im Bereich ihrer freien Enden 9b, 10b abzustützen. Andererseits haben diese Stützrippen 26 auch noch die Funktion, die Späneabfuhr zu steuern und eine bessere Staubabsaugung zu gewährleisten. Größere Abfälle, wie z.B. Äste oder sonstige Holzteile, können dank der Stützrippen 26 nicht nach unten fallen.

Das Spindelgehäuse 2 ist zweckmäßig in horizontaler Richtung senkrecht zu den Anlageflächen 7a, 8a, 9a, 10a in Richtung D verstellbar. Diese Verstellbarkeit ist vorgesehen, damit bei mehreren Werkzeugspindeln die jeweils nicht benutzten Werkzeugspindeln in ihre hintere Ruhestellung zurückverstellt werden können, in welcher auch ein Fräser mit dem größten Arbeitsdurchmesser hinter der durch die Anlageflächen 7a - 10a verlaufenden Vertikalebene liegt.

Wie man aus Figur 1 erkennen kann, weisen die Führungszungen 9, 10 abgestufte, dem Arbeitsdurchmesser D2, D3 und der Arbeitsbreite B2, B3 des zugeordneten Fräsers 4b, 4c eng angepaßte Ausschnitte 27, 28 auf, von denen in Figur 1 nur die beiden untersten Ausschnitte mit Bezugszeichen versehen sind. Die Führungszungen 9, 10 bestehen aus Kunststoff oder verleimtem Schichtholz. Sie können auswechselbar an den Führungszungenträgern 11, 12 befestigt sein. Die Ausschnitte 27, 28 werden zweckmäßig unmittelbar durch den zugeordneten Fräswerkzeugsatz 4, 5, 6 gefräst. Die Führungszungen 9, 10 haben ursprünglich eine Breite b. Die Herstellung der Ausschnitte 27, 28 erfolgt nun dadurch, daß man das Spindelgehäuse 2 aus seiner rückwärtigen Stellung langsam in seine vordere Stellung horizontal verschiebt. Hierbei kommen zunächst die Fräser 4c, 5a, 6c mit dem größten Arbeitsdurchmesser in Kontakt mit den Fräszungen 9, 10 und nacheinander auch die Fräser mit den kleineren Durchmessern. Sie fräsen dabei entsprechend ihrem Profil die Ausschnitte 27, 28. Bei den Fräsern 4a, 5c und 6a mit den kleinsten Arbeitsdurchmessern werden von diesen Fräsern keine nach außen sichtbaren Ausschnitte gefräst. Es werden lediglich an den Innenseiten der äußeren Enden 9b, 10b der Führungsplatten die in Figur 3 erkennbaren bogenförmigen Ausschnitte 29 gefräst.

Wie man anhand der Zeichnungen erkennen kann, sind die Öffnungsweiten W1, W2, W3 zwischen den einander zugekehrten Rändern der Führungszungen 9, 10 optimal klein. Es wird damit auch eine optimale Abstützung des an den Anlageflächen 7a, 8a, 9a, 10a entlang geführten Rahmenholzes erzielt. Weiterhin kann man aber auch aus Figur 1 erkennen, daß die beiden Führungszungen 9, 10 eine Art Abschlußwand bilden. Hierbei ist zu berücksichtigen, daß die Fräser der einzelnen Fräswerkzeugsätze 4, 5, 6 dann, wenn die Werkzeugspindel 3 in ihrer vorderen Stellung ist, die zwischen den einander zugekehrten Rändern der Führungszungen 9, 10 verbliebenen Öffnungen nahezu vollständig ausfüllen. Wie Führungszungen 9, 19 schließen also den Raum, in welchem die Fräswerkzeugsätze rotieren, nach vorne ab. Die man weiterhin aus Figur 2 erkennen kann, sind die Führungszungenträger 11, 12 nach hinten verlängert. Sie erstrecken sich bis zu einer Abzugshaube 30, die zusammen mit dem Spindelgehäuse 2 und demzufolge auch mit der Werkzeugspindel 3 und den Fräswerkzeugsätzen 4, 5, 6 heb- und senkbar ist. Die Führungszungen 9, 10 sowie die nach hinten gerichteten Teile der Führungszungenträger und die oberen und unteren Stützrippen 26 bilden somit Begrenzungswände einer die Werkzeugsätze 4, 5, 6 umgebenden Absaugeinrichtung, zu der auch die Absaughaube 30 zählt. Durch die nahezu allseitige Umschließung der Fräswerkzeugsätze wird die Staub- und Späneabsaugung wesentlich verbessert.

## Patentansprüche

1. Fräsmaschine zum Längsprofilieren von Rahmenhölzern für Fenster oder Türen, mit einem eine horizontale Auflagefläche (1a) aufweisenden Werkstücktisch (1), mit mindestens einer in einem gegenüber dem Werkstücktisch (1) vertikal verstellbaren Spindelgehäuse (2) gelagerten, vertikalen Werkzeugspindel (3), die mehrere übereinander angeordnete Fräswerkzeugsätze (4, 5, 6) trägt, von denen jeweils einer durch Höhenverstellung des Spindelgehäuses (2) in Arbeitsstellung bringbar ist, mit je einer zu beiden Seiten der Werkzeugspindel angeordneten Führungsleiste (7, 8), die eine vertikale Anlagefläche (7a, 8a) für das Rahmenholz aufweist und senkrecht zu ihrer Anlagefläche gegenüber der Werkzeugspindel (3) verstellbar ist, und mit je einer jeder Führungsleiste (7, 8) zugeordneten, mit der Anlagefläche (7a, 8a) fluchtenden Führungszunge (9, 10), deren freies Ende in Arbeitsstellung des jeweiligen Fräswerkzeugsatzes in dessen größtmögliche Nähe reicht,
**dadurch gekennzeichnet,**
daß zwischen jeder Führungsleiste (7, 8) und der zugeordneten Führungszunge (9, 10) je ein Führungszungenträger (11, 12) vorgesehen ist, der an der zugehörigen Führungsleiste (7, 8) mittels einer Führungseinrichtung (13, 14) vertikal verschiebbar so geführt ist, daß die an ihm angeordnete Führungszunge (9, 10) stets mit der Anlagefläche (7a, 8a) der zugeordneten Führungsleiste (7, 8) fluchtet,
daß der Führungszungenträger (11, 12) synchron mit dem Spindelgehäuse (2) höhenverstellbar ist,
und daß die Führungszungen (9, 10) sich in Höhenrichtung über alle übereinander angeordnete Fräswerkzeugsätze (4, 5, 6) erstrecken und mehrere entsprechend den einzelnen Fräsern (4a, 4b, 4c; 5a, 5b, 5c; 6a, 6b, 6c) der Fräswerkzeugsätze (4, 5, 6) abgestufte, dem Arbeitsdurchmesser (D1, D2, D3) und der Arbeitsbreite (B1, B2, B3) der zugeordneten Fräser eng angepaßte Ausschnitte (27, 28, 29) aufweisen, durch welche der jedem Ausschnitt zugeordnete Fräser mit einem Teil seines Durchmessers hindurchtreten und über die Führungszungen nach außen vorstehen kann.

2. Maschine nach Anspruch 1, **dadurch gekennzeichnet,** daß der Führungszungenträger (11, 12) mit dem Spindelgehäuse (2) über eine Mitnahmeeinrichtung (20, 21) mechanisch gekuppelt ist.

3. Maschine nach Anspruch 1, **dadurch gekennzeichnet,** daß die Führungseinrichtung (13, 14) eine vertikale Führungsschiene (15), die an dem der Werkzeugspindel (3) zugekehrten Ende der Führungsleiste (7, 8) angeordnet ist und einen die Führungsschiene (15) teilweise umgreifenden Führungsblock (16) umfaßt, der mit dem Führungszungenträger (11, 12) verbunden ist.

4. Maschine nach Anspruch 3, **dadurch gekennzeichnet,** daß zwischen Führungsblock (16) und Führungsschiene (15) Gleitplatten (17) angeordnet sind, deren Abstand zu den sich parallel zur Anlagefläche (7a, 8a) erstreckenden Führungsflächen der Führungsschiene (15) mittels Stellschrauben (18) einstellbar ist.

5. Maschine nach Anspruch 2, **dadurch gekennzeichnet,** daß die Mitnahmeeinrichtung (20, 21) eine horizontale, mit dem Spindelgehäuse (2) verbundene Mitnahmeplatte (22), an deren Oberseite der Führungszungenträger (11, 12) aufliegt und die einen sich senkrecht zur Anlagefläche (7a, 8a) erstreckenden Längsschlitz (23) aufweist, sowie einen Gleitkörper (24) umfaßt, der an der Unterseite der Mitnahmeplatte (22) anliegt und über mindestens eine durch den Längsschlitz (23) hindurchtretende Schraube (25) mit dem Führungszungenträger (11, 12) verbunden ist.

6. Maschine nach Anspruch 5, **dadurch gekennzeichnet,** daß der Führungszungenträger (11, 12) an der Mitnahmeplatte (22) senkrecht zur Anlagefläche (7a, 8a) verschiebbar geführt ist.

7. Maschine nach Anspruch 1, **dadurch gekennzeichnet,** daß die Führungszunge (9, 10) auswechselbar mit dem Führungszungenträger (11, 12) verbunden ist.

8. Maschine nach Anspruch 1 oder 7, **dadurch gekennzeichnet,** daß der Führungszungenträger (11, 12) im Bereich zwischen den einzelnen Fräswerkzeugsätzen (4, 5, 6), sowie an seinem oberen und unteren Ende, horizontale Stützrippen (26) zur Abstützung der Führungszunge (9, 10) an ihrem freien Ende (9b, 10b) aufweist.

9. Maschine nach Anspruch 1, **dadurch gekennzeichnet,** daß das Spindelgehäuse (2) in horizontaler Richtung senkrecht zu den Anlageflächen (7a, 8a) der Führungsleisten (7, 8) so weit verstellbar ist, daß auch der Fräser (4c, 5a, 6c) mit dem größten Arbeitsdurchmesser (D3) hinter die durch die Anlageflächen (7a, 8a) verlaufende Vertikalebene zurückverstellbar ist.

10. Maschine nach Anspruch 1 oder 9, **dadurch gekennzeichnet,** daß die Ausschnitte (27, 28, 29) in der Führungszunge (9, 10) unmittelbar durch den zugeordneten Fräswerkzeugsatz (4, 5, 6) gefräst sind.

11. Maschine nach Anspruch 1, **dadurch gekennzeichnet,** daß die Führungszungen (9, 10) und Teile der Führungszungenträger (11, 12) Begrenzungswände einer die Werkzeugsätze umgebenden Absaugeinrichtung bilden.

## Claims

1. Milling machine for longitudinally profiling framing timbers for windows or doors, with a workpiece table (1) comprising a horizontal supporting surface (1a), with at least one vertical tool spindle (3) which is mounted in a spindle housing (2) vertically movable relative to the workpiece table (1) and which carries several milling tool assemblies (4, 5, 6) arranged one above the other, of which one at a time can be brought into the working position by adjusting the height of the spindle housing (2), with a guide strip (7, 8) which is arranged one on each side of the tool spindle and which comprises a vertical contact face (7a, 8a) for the framing timber and is movable perpendicularly to its contact face relative to the tool spindle (3), and with one guide tongue (9, 10) associated with each guide strip (7, 8), which guide tongue is aligned with the contact face (7a, 8a) and its free end in the working position of the respective milling tool assembly reaches as far as possible into the vicinity thereof, characterised in that between each guide strip (7, 8) and the associated guide tongue (9, 10) is provided a guide tongue carrier (11, 12) which is guided vertically slidably on the associated guide strip (7, 8) by means of a guide device (13, 14) in such a way that the guide tongue (9, 10) arranged on it is always aligned with the contact face (7a, 8a) of the associated guide strip (7, 8), in that the guide tongue carrier (11, 12) is adjustable in height in synchronisation with the spindle housing (2), and in that the guide tongues (9, 10) extend in the vertical direction over all the milling tool assemblies (4, 5, 6) arranged one above the other and comprise several notches (27, 28, 29) which are stepped according to the individual cutters (4a, 4b, 4c; 5a, 5b, 5c; 6a, 6b, 6c) of the milling tool assemblies (4, 5, 6) and closely adapted to the working diameter (D1, D2, D3) and working width (B1, B2, B3) of the associated cutters and through which the cutter associated with each notch can pass with a portion of its diameter and project outwardly over the guide tongues.

2. Machine according to claim 1, characterised in that the guide tongue carrier (11, 12) is mechanically coupled to the spindle housing (2) by a driving device (20, 21).

3. Machine according to claim 1, characterised in that the guide device (13, 14) includes a vertical guide rail (15) which is arranged at the end of the guide strip (7, 8) facing towards the tool spindle (3) and includes a guide block (16) which partially encompasses the guide rail (15) and which is connected to the guide tongue carrier (11, 12).

4. Machine according to claim 3, characterised in that between guide block (16) and guide rail (15) are arranged sliding plates (17), of which the distance from the guide faces of the guide rail (15) extending parallel to the contact face (7a, 8a) can be adjusted by means of adjusting screws (18).

5. Machine according to claim 2, characterised in that the driving device (20, 21) includes a horizontal driving plate (22) which is connected to the spindle housing (2) and on the upper side of which rests the guide tongue carrier (11, 12) and which comprises a longitudinal slot (23) extending perpendicularly to the contact face (7a, 8a), as well as a sliding body (24) which contacts the lower side of the driving plate (22) and is connected to the guide tongue carrier (11, 12) by at least one screw (25) passing through the longitudinal slot (23).

6. Machine according to claim 5, characterised in that the guide tongue carrier (11, 12) is guided slidably on the driving plate (22) perpendicularly to the contact face (7a, 8a).

7. Machine according to claim 1, characterised in that the guide tongue (9, 10) is interchangeably connected to the guide tongue carrier (11, 12).

8. Machine according to claim 1 or 7, characterised in that the guide tongue carrier (11, 12) comprises, in the region between the individual milling tool assemblies (4, 5, 6) as well as at its upper and lower ends, horizontal supporting ribs (26) for supporting the guide tongue (9, 10) at its free end (9b, 10b).

9. Machine according to claim 1, characterised in that the spindle housing (2) is displaceable in a horizontal direction perpendicularly to the contact faces (7a, 8a) of the guide strips (7, 8) to such an extent that even the cutter (4c, 5a, 6c) with the largest working diameter (D3) can be set back behind the vertical plane passing through the contact faces (7a, 8a).

10. Machine according to claim 1 or 9, characterised in that the notches (27, 28, 29) in the guide tongue (9, 10) are milled directly by the associated milling tool assembly (4, 5, 6).

11. Machine according to claim 1, characterised in that the guide tongues (9, 10) and portions of the guide tongue carriers (11, 12) form boundary walls of a suction device surrounding the tool assemblies.

## Revendications

1. Machine à fraiser pour le profilage longitudinal de bois de cadre (barres de bois destinées à la fabrication de cadres) pour fenêtres ou portes, comprenant une table porte-pièce (1) présentant une surface de support (1a) horizontale, au moins une broche porte-outils (3) verticale, montée rotative dans un carter de broche (2) mobile verticalement par rapport à la table porte-pièce (1), qui porte plusieurs jeux superposés d'outils de fraisage (4, 5, 6) dont l'un peut être amené chaque fois en position de travail par le déplacement en hauteur du carter de broche (2), une barre de guidage (7, 8) placée sur chacun des deux côtés de la broche porte-outils, présentant une surface de contact verticale (7a, 8a) pour le bois de cadre et déplaçable perpendiculairement à sa surface de contact par rapport à la broche porte-outils (3), ainsi qu'une lame de guidage (9, 10) coordonnée à chaque barre de guidage (7, 8) et alignée avec la surface de contact (7a, 8a), dont l'extrémité libre s'étend, en position de travail du jeu d'outils de fraisage utilisé à chaque fois, jusqu'à un point situé aussi près que possible de ce jeu,
caractérisée en ce
qu'un porte-lame (11, 12) est prévu entre chaque barre de guidage (7, 8) et la lame de guidage (9, 10) coordonnée et est disposé mobile et guidé en translation verticale sur la barre (7, 8) correspondante au moyen d'un système de guidage (13, 14), de manière que la lame de guidage (9, 10) disposée sur lui soit toujours alignée avec la surface de contact (7a, 8a) de la barre (7, 8) correspondante,
que le porte-lame (11, 12) est déplaçable en hauteur en synchronisme avec le carter de broche (2),
et que les lames de guidage (9, 10) s'étendent en hauteur sur tous les jeux superposés d'outils de fraisage (4, 5, 6) et présentent plusieurs découpes (27, 28, 29) échelonnées selon les différentes fraises (4a, 4b, 4c; 5a, 5b, 5c; 6a, 6b, 6c) des jeux d'outils de fraisage (4, 5, 6) et étroitement adaptées au diamètre de travail (D1, D2, D3) et à la largeur de travail (B1, B2, B3) des fraises coordonnées, à travers desquelles la fraise coordonnée à chaque découpe peut s'étendre par une partie de son diamètre et faire saillie vers l'extérieur au-delà des lames de guidage.

2. Machine selon la revendication 1, caractérisée en ce que le porte-lame (11, 12) est accouplée mécaniquement au carter de broche (2) par un dispositif d'entraînement (20, 21).

3. Machine selon la revendication 1, caractérisée en ce que le système de guidage (13, 14) comprend un rail de guidage vertical (15) disposé sur l'extrémité de la barre de guidage (7, 8) dirigée vers la broche porte-outils (3) et un bloc de guidage (16) qui entoure ce rail (15) partiellement et est relié au porte-lame (11, 12).

4. Machine selon la revendication 3, caractérisée en ce que des plaques de glissement (17) sont disposées entre le bloc de guidage (16) et le rail de guidage (15), plaques dont la distance par rapport aux surfaces de guidage du rail (15) orientées parallèlement à la surface de contact (7a, 8a) est ajustable au moyen de vis de réglage (18).

5. Machine selon la revendication 2, caractérisée en ce que le dispositif d'entraînement (20, 21) comprend une plaque d'entraînement (22) horizontale reliée au carter de broche (2), sur le dessus de laquelle repose le porte-lame (11, 12) et qui présente une fente longitudinale (23) s'étendant perpendiculairement à la surface de contact (7a, 8a), ainsi qu'une pièce de glissement (24) appliquée contre le dessous de la plaque d'entraînement (22) et reliée au porte-lame (11, 12) par au moins une vis (25) traversant la fente longitudinale (23).

6. Machine selon la revendication 5, caractérisée en ce que le porte-lame (11, 12) est disposé mobile et guidé en translation perpendiculairement à la surface de contact (7a, 8a) sur la plaque d'entraînement (22).

7. Machine selon la revendication 1, caractérisée en ce que la lame de guidage (9, 10) est reliée de façon interchangeable au porte-lame (11, 12).

8. Machine selon la revendication 1 ou 7, caractérisée en ce que le porte-lame (11, 12) comporte, dans la zone entre les différents jeux d'outils de fraisage (4, 5, 6) ainsi qu'à ses extrémités supérieure et inférieure, des nervures de soutien horizontales (26) pour supporter la lame de guidage (9, 10) à son extrémité libre (9b, 10b).

9. Machine selon la revendication 1, caractérisée en ce que le carter de broche (2) est déplaçable en direction horizontale, perpendiculairement aux surfaces de contact (7a, 8a) des barres de guidage (7, 8), au point que la fraise (4c, 5a, 6c) ayant le plus grand diamètre de travail (D3) peut également être reculée derrière le plan vertical passant par les surfaces de contact (7a, 8a).

10. Machine selon la revendication 1 ou 2, caractérisée en ce que les découpes (27, 28, 29) de la lame de guidage (9, 10) sont fraisées directement dans la lame par le jeu d'outils de fraisage (4, 5, 6) coordonné.

11. Machine selon la revendication 1, caractérisée en ce que les lames de guidage (9, 10) et des parties des porte-lames (11, 12) forment des parois de délimitation d'un dispositif d'évacuation par aspiration entourant les jeux d'outils.
